# EUROPÄISCHE PATENTSCHRIFT

(11) **EP 2 198 975 B1**
(45) Veröffentlichungstag und Bekanntmachung des Hinweises auf die Patenterteilung: **02.05.2012**
(21) Anmeldenummer: 09178315.9
(22) Anmeldetag: 08.12.2009
(51) Int. Cl.: B05C 5/00

(54) **Vorhang-Auftragswerk**
Curtain application unit
Unité d'application de rideau

(30) Priorität: 18.12.2008 DE 102008054892
(43) Veröffentlichungstag der Anmeldung: 23.06.2010
(73) Patentinhaber: Voith Patent GmbH, 89522 Heidenheim (DE)
(72) Erfinder: Reisenauer, Robert, 89518, Heidenheim (DE)

(56) Entgegenhaltungen:
- EP-A1- 0 907 103
- DE-A1- 10 117 668
- DE-A1-102004 056 270
- DE-A1-102008 045 576
- US-A- 5 390 900

## Beschreibung

Die Erfindung betrifft ein Vorhang-Auftragswerk zur Beschichtung einer laufenden Papier-, Karton- oder anderen Faserstoffbahn, aufweisend einen oberhalb der Faserstoffbahn angeordneten und mindestens der Breite der Faserstoffbahn entsprechenden Vorhang-Auftragskopf zur Abgabe wenigstens eines flüssigen bis pastösen Auftragsmediums in Form eines ein- oder mehrschichtigen Vorhangs, der im Wesentlichen der Schwerkraft folgend auf die Faserstoffbahn herabfällt, wobei zur Führung des Vorhangs über seinen Fallweg hinweg, d.h. zwischen einer Abrisskante des Auftragskopfes und der Oberfläche, der Faserstoffbahn an seinen beiden Rändern je ein Randführungselement vorgesehen ist, wobei das Randführungselement in Breitenrichtung des Vorhanges verstellbar ist.
Die Erfindung betrifft auch ein Verfahren zur Vorhangbeschichtung.

Eine gattungsgemäße Vorrichtung und ein Verfahren ist beispielsweise aus der DE 197 35 588 bekannt. In dieser Druckschrift ist offenbart, dass zur Spreizung des Vorhangs an jedem Rand ein getrennter Teilstrom von Streichfarbe der Innenfläche eines unmittelbar neben dem Austrittsspalt der Schlitzdüse des Vorhangs vorhandenen Führungselementes zugeführt wird. Unterhalb des Führungselementes ist noch ein Trennelement angeordnet, das den jeweiligen Rand des Vorhangs abtrennt und nach außen abfühlt.

Ebenfalls eine Vorrichtung und ein Verfahren sind aus der DE -A1 102 32 949 sowie der EP-A1-0 907 103 bekannt. Hierbei wurde vorgeschlagen, dass bei einem Vorhang-Auftragsverfahren der vom Vorhang-Auftragswerk abgegebene Vorhang mittels Randführungselemente und entsprechenden abgegebenen Strahlen eines Betriebsmediums, sozusagen als Gleitmittel für die Vorhangränder, geführt wird.

Mit den bekannten Vorhäng-Auftragswerken sind mehrere Auftragsmedien bzw. mehrere Schichten eines Auftragsmediums abgebbar. Eine Ausführungsart eines Vorhang-Auftragswerkes ist unter anderem aus der EP- A1- 1 255 615 bekannt und wird in Fachkreisen als "Slide Die", also Gleitschichtdüse bezeichnet. Diese so genannte Gleitschichtdüse enthält mindestens zwei Auftragsmediumskammem, aus denen das Medium jeweils über einen Zufuhrspalt, der wiederum jeweils in eine schlitzförmige Austrittsdüse übergeht, auf eine Gleitfläche der Gleitschichtdüse gelangt. Das aus den parallel hintereinander angeordneten Austrittsdüsen austretende Auftragsmedium legt sich dabei übereinander. An einer Abrisskante oder auch als Ablöselinie zu bezeichnenden Kante der Düse löst sich diese Mehrfachschicht ab und fällt als mehrschichtiger Vorhang herab entweder zunächst auf eine zwischengeschaltete Leitplatte oder direkt auf das zu beschichtende Substrat bzw. die Oberfläche der laufenden Faserstoffbahn.

Es sind aber auch andere Ausführungen von Auftragsköpfen bekannt, bei denen eine oder mehrere Schlitzdüsen nach unten in Richtung auf die darunter laufende Faserstoffbahn zeigen. Hierzu wird beispielsweise auf die DE-A1 10012344 für einschichtigen Auftrag und die DE-A1 10359117 für Mehrschichtauftrag verwiesen.

Beim Streichen - sowohl beim einschichtigen als auch mehrschichtigen Auftrag - mit dem Vorhang-Auftragswerk (Curtain Coater) kann die Beschichtungsbreite gleich oder auch kleiner als die Breite der Faserstoffbahn sein, was als "inboard"-Fahrweise bezeichnet wird.

Bei so genannter "overboard"-Fahrweise ist dagegen die Vorhangbreite größer als die Faserstoffbahnbreite.

Insbesondere bei der inboard-Fahrweise sind Randführungselemente, wie sie in beiden erstgenannten Druckschriften offenbart sind, notwendig. Diese Randführungselemente führen den Vorhang, der ca. 200m lang ist, bis nahe an die Faserstoffbahn heran.

In der Praxis werden derzeit säulenartige Randführungselemente aus porösem Material eingesetzt. Die als Gleitmittel dienende Fluid- bzw. Flüssigkeit bzw. Wasser ist seiner Menge noch undefiniert. Die verwendete Fluid- bzw. Flüssigkeit muss ständig laufen, weil sonst Verstopfungsgefahr droht. Die benötigte Fluid- bzw. Flüssigkeitsmenge ist dadurch enorm hoch und beträgt ca. 10 bis 15l/h.

Außerdem sind die Bauweisen der Randführungselemente (auch die in den genannten Druckschriften gezeigten Lösungen) kompliziert. Sie unterliegen einem hohen Verschleiß und lassen sich außerdem noch schlecht reinigen.

Es ist daher Aufgabe der Erfindung, eine Vorrichtung anzugeben, bei der die Nachteile des Standes der Technik nicht mehr auftreten.

Die Aufgabe der Erfindung wird mit einem Vorhang-Auftragswerk mit den Merkmalen des Anspruchs 1 gelöst.

Erfindungsgemäß ist vorgesehen, dass das Randführungselement eine Deckplatte und eine Bodenplatte aufweist und aus zwei übereinander angeordneten, separaten Kammern besteht, die jeweils einen U-förmigen Querschnitt aufweisen, wobei sich die erste Kammer oberhalb der zweiten Kammer befindet, die erste Kammer einen Fluid- bzw. Flüssigkeitszulauf und die zweite Kammer einen Fluid- bzw. Flüssigkeitsablauf aufweist und beide Kammern an ihrer zum jeweiligen Vorhangsrand zeigenden offenen Seite des U-Querschnittes mit einer durchgehenden Wand derart verschlossen sind, dass zum Einen zwischen Deckplatte und Oberkante der Wand ein sich in der ersten Kammer befindlicher Überlaufspalt verbleibt. Er dient zur Erzeugung eines Fluid- bzw. Flüssigkeitsfilmes, der den jeweiligen Vorhangsrand kontaktiert und dabei eine Ablauffläche der Wand herabläuft. Zum Anderen besteht auch zwischen der Unterkante der Außenwand und der Bodenplatte eine sich in der unteren, zweiten Kammer angeordnete, mittige Absaugöffnung, die mit dem Fluid- bzw. Flüssigkeitsablauf in Verbindung steht.

Das erfindungsgemäße Randführungselement und damit auch das Vorhang-Auftragswerk zeichnen sich durch eine einfache Bauweise aus. Zur Führung des Vorhangs wird nur eine geringe Fluid- bzw. Flüssigkeitsmenge benötigt. Die unerwünschten Farbwülste an den Rändern der Oberfläche der Faserstoffbahn werden durch die einwandfreie Führung des Vorhangs und ohne dass der Vorhang eingeschnürt wird, vermieden.

Das Randführungselement, insbesondere seine den betreffenden Vorhangsrand kontaktierende Ablauffläche lässt sich aufgrund seiner/ihrer einfachen Bauweise leicht reinigen.

Vereinfacht wird die Reinigungsarbeit, aber auch das Ablaufverhalten, wenn die Ablauffläche aus Edelstahl oder Aluminium besteht. Vorteilhaft ist es, wenn diese Fläche poliert ist bzw. einen Rauigkeitswert Ra von 0,8 bis 1,0 aufweist. Die Ablauffläche kann allerdings auch aus Kunststoff, insbesondere Teflon gefertigt sein, welches ein gutes Ablaufverhalten zeigt.

Hinsichtlich einer variabel einzustellenden Fließmenge des zur Führung bzw. besseren Gleitfähigkeit des Auftragsmediumsvorhangs dienenden Fluid- bzw. Flüssigkeitsfilmes ist es vorteilhaft, wenn der sich in der ersten Kammer befindliche Überlaufspalt und/oder die in der unteren, zweiten Kammer angeordnete Absaugöffnung jeweils in ihrer Größe verstellen lassen.

Vorteilhaft ist es, wenn die Absaugöffnung mittig in der Ablaufwand angeordnet ist und parallel dem Fluid- bzw. Flüssigkeitsabzug gegenübersteht. Der Abzug der Fluid- bzw. Flüssigkeit, welches mit Streichfarbenpartikeln und möglicherweise Abriebteilchen behaftet ist, kann dadurch rückstandsfrei erfolgen.

Als Fluid- bzw. Flüssigkeit für den ablaufenden Fluid- bzw. Flüssigkeitsfilm ist vorzugsweise Wasser vorgesehen. Es kann aber alternativ auch ein Wasser/ Streichfarbengemisch oder hinsichtlich der Sauberhaltung der Ablauffläche auch ein Gemisch, welches oberflächenaktive Substanzen, wie handelsübliche Tenside enthält, Verwendung finden.

Die Absaugöffnung für die abzuführende Fluid- bzw. Flüssigkeit ist ca. 1 x 5mm groß. Diese Absaugöffnung kann sowohl senkrecht, als auch waagerecht in die Ablaufwand eingearbeitet sein. Denkbar wären allerdings auch andere Öffnungsgeometrien, beispielsweise kreisrunde Öffnungen. Alternierend kann in der Bodenplatte ein seitlicher Schlitz für eine Absaugung oder auch zusätzlich noch ein Absatz eingearbeitet sein.

Der besagte Überlaufspalt in der oberen Kammer ist ca. 10 bis 20 mm breit.

Vorteilhaft ist es außerdem, wenn die Bodenplatte des Randführungselementes schräg ausgebildet ist, so dass die Schräge an den Verlauf einer ebenfalls schräg laufenden Faserstoffbahn angepasst ist. Dabei ist es denkbar, dass sich die Bodenplatte in einem gewünschten Winkel verstellen läst. Damit hat man die Möglichkeit, das Randführelement, weiches ja sehr nach an die darunter laufende Faserstoffbahn heranreichen soll, sowohl für horizontal, als auch schräg in aufwärtige oder in abwärtige Richtung laufende Faserstoffbahnen einzusetzen. Denkbar sind natürlich auch auf Vorrat gefertigte Randführungselemente mit verschieden ausgebildeten bzw. in verschiedenen Winkeln abgeschrägten Bodenplatten.

Die erfindungsgemäßen Randührungsleisten lassen sich sehr einfach auch nachträglich in bestehende Vorhangstreichanlagen einbauen. Dabei ist die Anwendung verschiedener Ausführungsformen eines den Vorhang abgebenden Vorhang-Auftragskopfes, wie z.B. Gleitschichtdüse oder Schlitzdüse sowie bei einschichtig oder auch mehrschichtig ausgebildetem Vorhang möglich.

Nachfolgend wird die Erfindung anhand eines Ausführungsbeispieles näher erläutert. Es zeigen in schematischer Darstellung:
- **Figur 1:**: ein erfindungsgemäßes Vorhang-Auftragwerk mit Randführungs- elementen in schematischer perspektivischer Darstellung
- **Figur 2:**: einen Längsschnitt durch ein erfindungsgemäßes Randführungselement aus Figur 1, von der Seite ausgesehen,
- **Figur 3:**: einen Längsschnitt durch ein erfindungsgemäßes Randführungs- element aus Figur 1, von vorn gesehen,
- **Figur 4:**: einen Querschnitt durch das Randführungselement gem. Figur 3,
- **Figur 5:**: ein Flüssigkeitskreislauf-Schema für das Vorhang-Auftragswerk gem. Figur 1

In der Figur 1 ist ein Vorhang-Auftragswerk 1 zur Beschichtung einer laufenden Papier-, Karton- oder anderen Faserstoffbahn 2 mit einem flüssigen bis pastösen Auftragsmedium gezeigt. Es umfasst neben einigen hier nicht mit dargestellten Einheiten, wie Luftgrenzschicht-Bekämpfungseinrichtungen, Start-Stopp-Auffangeinrichtungen bzw. Wannen, Messeinrichtungen, Zuführleitungen usw. einen oberhalb der Faserstoffbahn 2 und von ihr beabstandet angeordneten und nur ansatzweise angedeuteten Vorhang-Auftragskopf 3. Dieser Auftragskopf 3 kann als so genannte Gleitschichtdüse oder Schlitzdüse ausgebildet sein und ist maschinenbreit, also über die Breite der Faserstoffbahn 2 reichend, ausgeführt. Der Auftragskopf 3 kann sowohl für einen Mehrschichtauftrag als auch für einschichtigen Auftrag ausgebildet sein mit dem ein ein- oder mehrschichtigen Vorhang 4 erzeugbar ist. Der Vorhang 4 fällt von der Abrisskante 5 des Auftragskopfes 3 aus im Wesentlichen der Schwerkraft folgend, auf die Faserstoffbahn 2 herab und legt sich auf deren Oberfläche als Auftragsschicht AS ab.

Wie aus Figur 1 zu entnehmen ist, weist das Vorhang-Auftragswerk 1 ein seitliches, säulenartig ausgebildetes Randführungselement 6 jeweils an Führerseite FS und Triebseite TS auf. Diese Randführungselement 6 dient der Führung und auch Formatbegrenzung des ca. 200mm langen ein- oder mehrschichtigen Vorhanges 4 zwischen der Abrisskante 6 und der Oberfläche der Faserstoffbahn 2 an seinen seitlichen Rändern 4a und 4b.

Die Randführungselement 6 ist in Breitenrichtung des Vorhanges 4 verstellbar, wie die waagerechten Doppelpfeile zeigen. Im gezeigten Beispielen befinden sich die beiden Randführungselemente 6 innerhalb der Breite der Faserstoffbahn 2, was als "inboard"-Fahrweise bezeichnet wird.

In **Figur 2** ist das Randführungselement 6 aus Figur 1, von der Seite aus gesehen, im Schnitt gezeigt. Man erkennt, dass das Randführungselement 6 eine Deckplatte 7 und eine Bodenplatte 8 aufweist. Das Randführungselement 6 besteht aus zwei übereinander angeordneten, separaten Kammern 9 und 10, wobei sich die erste Kammer 9 oberhalb der zweiten Kammer 10 befindet.

In **Figur 3** ist deutlicher zu sehen, dass die erste, d.h. die obere Kammer 9 einen Fluid- bzw. Flüssigkeitszulauf 11 und die zweite, also untere Kammer 10 einen Ablauf 12 aufweist. Beide Stutzen bzw. Rohre für Zulauf 11 und Ablauf 12 weisen nach außen. Beide Kammern 9 und 10 weisen auch eine sie beide überspannende Wand 13 auf. Diese Wand 13 dient der eigentlichen Führung des Vorhangs und kontaktiert mit ihrer den Vorhang zugewandten Seite daher den jeweiligen Vorhangsrand.

Wie in beiden Figuren 2 und 3 zu erkennen, ist das hohle Randführungselement 6 bzw. sind ihre Kammern 9 und 10 derart verschlossen, dass nur zwischen der Deckplatte 7 und der Oberkante 14 der Wand 13 ein sich in der ersten Kammer 9 befindlicher Überlaufspalt 15 verbleibt. Außerdem befindet sich zwischen der Unterkante 16 der Wand 13 und der Bodenplatte 8 eine damit in der unteren, zweiten Kammer 10 angeordnete Absaugöffnung 17. Diese Absaugöffnung steht mit dem Ablauf 12 in Verbindung steht. Aufgrund der über den schmalen Überlaufspalt 15 geleiteten Fluids entsteht ein sehr dünner, aber gleichmäßiger Fluid- bzw. Flüssigkeitsfilm 18, der an der Innenseite des Randführelementes 6 bzw. besser gesagt an einer Ablauffläche 19 der Wand 13 herabfließt und den jeweiligen Vorhangsrand, kontaktiert und dadurch führt, wobei der Vorhang 4 in den Figuren 2 und 3 nicht mit dargestellt ist.

In **Figur 4** ist gezeigt, dass die Kammern 9 und 10 jeweils einen U-förmigen Querschnitt aufweisen. Man erkennt außerdem, dass sich die Wand 13 mit ihrer Ablauffläche 18 in die zum Vorhangsrand 4a bzw.4b zeigende offenen Seite des U-Querschnittes eingefügt worden ist.

Die Ablauffläche 19 der Wand 13 besteht im Beispiel aus Edelstahl mit einem Rauigkeitswert Ra= 0,8-1,0, was sich hinsichtlich Verschmutzung der Ablauffläche 19 und Ablaufverhalten des Filmes sehr positiv auswirkt.

Zu erwähnen ist noch, dass der Überlaufspalt 15 und/oder die Absaugöffnung 17 in ihrer Größe verstellbar sind. Der Überlaufspalt ist ca. 10- 20mm breit. Ebenso breit ist auch die Ablauffläche 19 bzw. die Wand 13.

Im Beispiel ist die Absaugöffnung 17 wagerecht ausgerichtet und rechteckig gestaltet. Sie weist eine Größe von 1 x 5mm auf. Außerdem befindet sich diese Öffnung 17 unmittelbar oberhalb der Bodenplatte und ist mittig in der Wand 13 parallel zum Ablauf 12 angeordnet.

Beide Kammern 9 und 10 des Randführungselements 6 sind im Übrigen durch eine Querwand 20 voneinander getrennt.

Als Fluid- bzw. Flüssigkeit für den ablaufenden Fluid- bzw. Flüssigkeitsfilm 18, der in seiner Menge übrigens auch steuer- und regelbar ist, wird vorzugsweise Wasser verwendet. Es ist aber auch ein Wasser/Streichfarbengemisch oder ein Gemisch aus Wasser und oberflächenaktiven Substanzen, wie handelsübliche Tenside verwendbar.

Mit dem erfindungsgemäßen Randführungselement 6 wird eine Vorhangsbreite eingestellt, die geringer als die Breite der Faserstoffbahn 2 ist.

In **Figur 5** ist ein Kreislaufschema dargestellt. Dieses verdeutlicht, dass die über den Ablauf 12 des Randführungselements 6 abgeführte Flüssigkeit bzw. der Fluid- bzw. Flüssigkeitsfilm 18 nach außen abgesaugt wird und über eine Leitung 21 einem Abscheider 22 zugeführt wird. Die mit festen Partikeln behaftete Flüssigkeit wird über einen Ablauf 23 abgeführt, während die "saubere" Flüssigkeit mittels einer Vakuumpumpe 24 aus dem Abscheider 22 gesaugt wird. Diese Flüssigkeit steht als erneuter Flüssigkeitszulauf für das Randführelement 6 zur Verfügung. Mit einem Durchflussmesser und Regelventil 25 wird die gewünschte Fluid- bzw. Flüssigkeitsmenge über eine Leitung dem Zulauf 11 des Randführungselementes zugeführt.

### Bezugszeichen liste

- 1: Vorhang-Auftragswerk
- 2: Faserstoffbahn
- 3: Vorhang-Auftragskopf
- 4: Vorhang
- 4a, 4b: seitlicher Vorhangrand
- 5: Abrisskante
- 6: Randführungselement
- 7: Deckplatte
- 8: Bodenplatte
- 9: erste Kammer
- 10: zweite Kammer
- 11: Fluid- bzw. Flüssigkeitszulauf
- 12: Ablauf
- 13: Wand
- 14: Oberkante
- 15: Überlaufspalt
- 16: Unterkante
- 17: Absaugöffnung
- 18: Fluid- bzw. Flüssigkeitsfilm
- 19: Ablauffläche
- 20: Querwand
- 21: Leitung
- 22: Abscheider
- 23: Ablauf
- 24: Vakuumpumpe
- 25: Regelventil
- L: Längsrichtung
- M: Auftragsmedium
- FS: Führerseite
- TS: Triebseite

## Patentansprüche

1. Vorhang-Auftragswerk (1) zur Beschichtung einer laufenden Papier-, Karton- oder anderen Faserstoffbahn (2), aufweisend einen oberhalb der Faserstoffbahn (2) angeordneten und mindestens der Breite der Faserstoffbahn (2) entsprechenden Vorhang-Auftragskopf (3) zur Abgabe wenigstens eines flüssigen bis pastösen Auftragsmediums (M) in Form eines ein- oder mehrschichtigen Vorhangs (4), der im Wesentlichen der Schwerkraft folgend auf die Faserstoffbahn (2) herabfällt, wobei zur Führung des Vorhangs (4) über seinen Fallweg hinweg, d.h. zwischen einer Abrisskante (5) des Auftragskopfes (3) und der Oberfläche der Faserstoffbahn (2) an seinen beiden Rändern (4a, 4b) je ein Randführungselement (6) vorgesehen ist, wobei das Randführungselement (6) gewünschtenfalls in Breitenrichtung des Vorhangs (4) verstellbar ist,
**dadurch gekennzeichnet, dass**
das Randführungselement (6) eine Deckplatte (7) und eine Bodenplatte (8) aufweist und aus zwei übereinander angeordneten, separaten Kammern (9, 10) besteht, wobei sich die erste Kammer (9) oberhalb der zweiten Kammer (10) befindet, die erste Kammer (9) einen Fluid- bzw. Flüssigkeitszulauf (11) und die zweite Kammer (10) einen Ablauf (12) aufweist und beide Kammern (9, 10) derart mit einer Wand (13) verschlossen sind, dass nur zwischen Heckplatte (7) und Oberkante (14) der Wand (13) ein zur ersten Kammer (9) gehörender Überlaufspalt (15) zur Erzeugung eines Fluid- bzw. Flüssigkeitsfilmes (18) sowie zwischen der Unterkante (16) der Wand (13) und der Bodenplatte (8) eine in der unteren, zweiten Kammer (10) angeordneten Absaugöffnung (17) verbleibt und die Wand (13) an ihrer zum jeweiligen Vorhangsrand (4a, 4b) zeigenden Seite eine Ablauffläche (19) für den Fluid- bzw. Flüssigkeitsfilm (18) aufweist.

2. Vorhang-Auftragswerk nach Anspruch 1,
**dadurch gekennzeichnet, dass**
die erste Kammer (9) und die zweite. Kammer (10) jeweils einen U-förmigen Querschnitt aufweist, wobei in die offene Seite des U- förmigen Querschnittes die Wand (13) eingelassen ist.

3. Vorhang-Auftragswerk nach Anspruch 1 oder 2,
**dadurch gekennzeichnet**, das
die erste Kammer (9) und die zweite Kammer (10) durch eine Querwand (20) voneinander getrennt sind.

4. Vorhang-Auftragswerk nach einem der Ansprüche 1 oder 2,
**dadurch gekennzeichnet, dass**
die Ablauffläche (19) der Wand (13) poliert ist und aus einem Werkstoff, wie Edelstahl oder Aluminium oder einem Kunststoff, wie Teflon besteht.

5. Vorhang-Auftragswerk nach Anspruch 4,
**dadurch gekennzeichnet**, das
die Ablauffläche (19) eine Rauigkeit Ra von ca. 0,8 bis 1,0 aufweist.

6. Vorhang-Auftragswerk nach einem der Ansprüche 1 bis 5,
**dadurch gekennzeichnet, dass**
der Überlaufspalt (15) und/oder die Absaugöffnung (17) in ihrer Größe verstellbar sind.

7. Vorhang-Auftragswerk nach einem der Ansprüche 1 bis 6,
**dadurch** gekennzeichet, das
sich die Absaugöffnung (17) mittig in der Wand (13) und unmittelbar oberhalb der Bodenplatte (8) befindet.

8. Vorhang-Auftragswerk nach einem der Ansprüche 1 bis 7,
**dadurch gekennzeichnet, dass**
als Fluid- bzw. Flüssigkeit für den ablaufenden Fluid- bzw. Flüssigkeitsfilm (18) vorzugsweise Wasser, aber auch ein Wasser/Streichfarbengemisch oder ein Gemisch aus Wasser und oberflächenaktiven Substanzen, wie handelsübliche Tenside, verwendbar sind.

9. Vorhang-Auftragswerk nach einem der vorangehenden Ansprüche,
**dadurch gekennzeichnet**, das
die Absaugöffnung (17) ca 1 x 5mm groß ist und senkrecht oder waagerecht in die Wand (13) eingearbeitet ist.

10. Vorhang-Auftragswerk nach einem der vorangehenden Ansprüche,
**dadurch gekennzeichnet**, das
der Überlaufspalt (15) und auch die Ablauffläche (19) 10 bis 20mm breit sind.

## Claims

1. Curtain applicator (1) for coating a moving paper, board or other fibrous web (2), having a curtain applicator head (3) which is arranged above the fibrous web (2) and corresponds at least to the width of the fibrous web (2) for dispensing at least one liquid to pasty application medium (M) in the form of a single-layer or multiple-layer curtain (4) which falls onto the fibrous web (2) in a manner which substantially follows gravity, in each case one edge guiding element (6) being provided to guide the curtain (4) over its falling path, that is to say between a breakaway edge (5) of the applicator head (3) and the surface of the fibrous web (2) at the two edges (4a, 4b) of the said curtain, the edge guiding element (6) being adjustable as desired in the width direction of the curtain (4),
**characterized in that**
the edge guiding element (6) has a top plate (7) and a bottom plate (8) and comprises two separate chambers (9, 10) arranged one above the other, the first chamber (9) being located above the second chamber (10), the first chamber (9) having a fluid or liquid feed (11) and the second chamber (10) having a discharge (12), and both chambers (9, 10) being closed by a wall (13) in such a way that there remain only an overflow slot (15) belonging to the first chamber (9) between the top plate (7) and the upper edge (14) of the wall (13) in order to produce a fluid or liquid film (18), and also an extraction opening (17) arranged in the lower, second chamber (10) between the lower edge (16) of the wall (13) and the bottom plate (8), and the wall (13) has a run-off surface (19) for the fluid or liquid film (18) on the side of the said wall that points towards the respective curtain edge (4a, 4b).

2. Curtain applicator according to Claim 1,
**characterized in that**
the first chamber (9) and the second chamber (10) in each case have a U-shaped cross section, the wall (13) being let into the open side of the U-shaped cross section.

3. Curtain applicator according to Claim 1 or 2,
**characterized in that**
the first chamber (9) and the second chamber (10) are separated from each other by a transverse wall (20).

4. Curtain applicator according to either of Claims 1 and 2,
**characterized in that**
the run-off surface (19) of the wall (13) is polished and consists of a material such as stainless steel or aluminium or of a plastic, such as Teflon.

5. Curtain applicator according to Claim 4,
**characterized in that**
the run-off surface (19) has a roughness Ra of about 0.8 to 1.0.

6. Curtain applicator according to one of Claims 1 to 5,
**characterized in that**
the size of the overflow slot (15) and/or the extraction opening (17) can be adjusted.

7. Curtain applicator according to one of Claims 1 to 6,
**characterized in that**
the extraction opening (17) is located centrally in the wall (13) and immediately above the bottom plate (8).

8. Curtain applicator according to one of Claims 1 to 7,
**characterized in that**
the fluid or liquid which can be used for the fluid or liquid film (18) that runs off is preferably water but also a water/coating colour mixture or a mixture of water and surface active substances, such as commercially available surfactants.

9. Curtain applicator according to one of the preceding claims,
**characterized in that**
the extraction opening (17) is about 1 x 5 mm in size and is machined vertically or horizontally into the wall (13).

10. Curtain applicator according to one of the preceding claims,
**characterized in that**
the overflow slot (15) and also the run-off surface (19) are 10 to 20 mm wide.

## Revendications

1. Unité de couchage en rideau (1) pour le revêtement d'une bande de papier, de carton ou d'une autre matière fibreuse (2), comportant une tête de couchage en rideau (3) disposée au-dessus de la bande de matière fibreuse (2) et correspondant au moins à la largeur de la bande de matière fibreuse (2) pour le dépôt d'au moins un fluide de couchage liquide à pâteux (M) sous la forme d'un rideau à une ou plusieurs couche(s) (4), qui tombe en suivant sensiblement la pesanteur sur la bande de matière fibreuse (2), dans laquelle il est prévu, pour le guidage du rideau (4) sur sa trajectoire de chute, c'est-à-dire entre l'arête de déversement (5) de la tête de couchage (3) et la surface de la bande de matière fibreuse (2), un élément de guidage de bord (6) sur chacun de ses deux bords (4a, 4b), dans laquelle l'élément de guidage de bord (6) est, si on le désire, déplaçable dans la direction de la largeur du rideau (4), **caractérisée en ce que** l'élément de guidage de bord (6) présente une plaque de plafond (7) et une plaque de fond (8) et se compose de deux chambres séparées (9, 10) disposées l'une au-dessus de l'autre, dans laquelle la première chambre (9) se trouve au-dessus de la deuxième chambre (10), la première chambre (9) présente une arrivée de fluide ou de liquide (11) et la deuxième chambre (10) présente une évacuation (12), et les deux chambres (9, 10) sont fermées par une paroi (13), de telle manière qu'il reste uniquement entre la plaque de plafond (7) et l'arête supérieure (14) de la paroi (13) une fente de débordement (15) faisant partie de la première chambre (9) pour produire un film de fluide ou de liquide (18) ainsi qu'entre l'arête inférieure (16) de la paroi (13) et la plaque de fond (8) une ouverture d'aspiration (17) disposée dans le bas de la deuxième chambre (10) et que la paroi (13) présente, sur son côté tourné vers le bord de rideau respectif (4a, 4b), une face d'écoulement (19) pour le film de fluide ou de liquide (18).

2. Unité de couchage en rideau selon la revendication 1, **caractérisée en ce que** la première chambre (9) et la deuxième chambre (10) présentent respectivement une section transversale en forme de U, dans laquelle la paroi (13) est introduite dans le côté ouvert de la section transversale en forme de U.

3. Unité de couchage en rideau selon la revendication 1 ou 2, **caractérisée en ce que** la première chambre (9) et la deuxième chambre (10) sont séparées l'une de l'autre par une paroi transversale (20).

4. Unité de couchage en rideau selon l'une quelconque des revendications 1 ou 2, **caractérisée en ce que** la face d'écoulement (19) de la paroi (13) est polie et se compose d'un matériau tel que l'acier allié ou l'aluminium, ou d'une matière plastique comme le Téflon.

5. Unité de couchage en rideau selon la revendication 4, **caractérisée en ce que** la face d'écoulement (19) présente une rugosité Ra d'environ 0,8 à 1,0.

6. Unité de couchage en rideau selon l'une quelconque des revendications 1 à 5, **caractérisée en ce que** la fente de débordement (15) et/ou l'ouverture d'aspiration (17) présentent une grandeur réglable.

7. Unité de couchage en rideau selon l'une quelconque des revendications 1 à 6, **caractérisée en ce que** l'ouverture d'aspiration (17) se trouve au milieu de la paroi (13) et immédiatement au-dessus de la plaque de base (8).

8. Unité de couchage en rideau selon l'une quelconque des revendications 1 à 7, **caractérisée en ce que** comme fluide ou liquide pour le film de fluide ou de liquide (18) en écoulement, on peut utiliser de préférence l'eau, mais aussi un mélange eau/encre de couchage ou un mélange d'eau et de substances tensioactives, comme des agents tensioactifs du commerce.

9. Unité de couchage en rideau selon l'une quelconque des revendications précédentes, **caractérisée en ce que** l'ouverture d'aspiration (17) mesure environ 1 x 5 mm et est pratiquée verticalement ou horizontalement dans la paroi (13).

10. Unité de couchage en rideau selon l'une quelconque des revendications précédentes, **caractérisée en ce que** la fente de débordement (15) et aussi la face d'écoulement (19) ont une largeur de 10 à 20 mm.
